# EUROPÄISCHE PATENTSCHRIFT

(11) **EP 0 355 701 B1**
(45) Veröffentlichungstag und Bekanntmachung des Hinweises auf die Patenterteilung: **03.03.1993**
(21) Anmeldenummer: 89115123.5
(22) Anmeldetag: 16.08.1989
(51) Int. Cl.: E01C 19/10

(54) **Vorrichtung zur Regelung der Abgastemperatur in für die Aufbereitung von Mischgut bei der Asphaltherstellung vorgesehenen Trommelvorrichtungen**
Apparatus for controlling the exhaust gas temperature in a drum for preparing a mixture used in bitumen-coated products
Dispositif pour régler la température de gaz de sortie dans un tambour pour la préparation d'une mixture dans la fabrication de produits enrobés bitumineux

(30) Priorität: 22.08.1988 DE 3828425
(43) Veröffentlichungstag der Anmeldung: 28.02.1990
(73) Patentinhaber: ATS ASPHALTTECHNIK UND STRASSENBAUGERÄTE GMBH & CO KG, 65731 Eschborn (DE); KOMMANDITGESELLSCHAFT HAMBURGER BAUSTOFFGESELLSCHAFT mbH & CO., 21129 Hamburg (DE)
(72) Erfinder: Stork, Benno, Dr. Ing., D-6236 Eschborn/Ts. (DE); Papke, Ekkehard, Dipl.-Ing., D-2087 Ellerbek (DE)
(74) Vertreter: Fehners, Klaus Friedrich, Dipl.-Ing., Dipl.-Wirtsch.-Ing.

(56) Entgegenhaltungen:
- EP-A- 0 183 079
- DE-A- 2 914 286
- DE-A- 3 414 365
- DE-C- 528 655
- FR-A- 2 202 982
- US-A- 4 477 250

## Beschreibung

Die Erfindung betrifft eine Vorrichtung zur Regelung der Abgastemperatur einer für die Aufbereitung von Mischgut bei der Asphaltherstellung vorgesehenen und im Gegenstrom arbeitenden Trommelvorrichtung mit einer, an ihrer dem Brenner gegenüberliegenden Stirnwand einmündenden ersten Abgasabsaugleitung und einer, einen Teil der Heizgase bereits in einem Abstand von dem Brenner aus dem Trommelinnenraum abziehenden zweiten Abgasabsaugleitung, wobei der Abstand kleiner als die Länge der Trommelvorrichtung ist.

Eine solche Trommelvorrichtung ist aus der DE-OS 29 14 286 bekannt, bei welcher jedoch keine Vorrichtung zur Regelung der Abgastemperatur vorgesehen ist, vielmehr die zweite Abgasabsaugleitung lediglich dazu dient, die im vorderen Abschnitt der Trommelvorrichtung durch den Brenner erzeugten heißen Abgase zumindest teilweise abzuziehen, so daß im hinteren Abschnitt der Trommelvorrichtung das erhitzte mineralische Feststoffmaterial mit flüssigem Frischbitumen ummantelt werden kann und dieses nicht durch zu hohe Temperaturen der Heizgase entflammt wird, wobei vorgesehen ist, daß die durch die zweite Abgasabsaugleitung abgezogenen Heizgase gegebenenfalls direkt oder indirekt zur weiteren Erhitzung des dann mit Bitumen ummantelten mineralischen Feststoffmaterials im hinteren Bereich der Trommelvorrichtung wieder verwendet werden können. Die beiden Abgasabsaugleitungen werden jeweils getrennt durch entsprechende Abscheider und Exhaustoren geführt und erst danach einem gemeinsamen Abgasabzug zugeführt, wobei keine Drossel- bzw. Regelorgane in den jeweiligen Abgasabsaugleitungen vorgesehen sind, welche eine Regelung der Abgastemperatur der gesamten Trommelvorrichtung ermöglichen.

Aus der DE-PS 528 655 ist eine Trockentrommel für Straßenbaustoffe bekannt, welche ebenfalls keine konzentrisch innnerhalb der Trockentrommel angeordnete und sich in einem Abstand von dem Brenner zur dem Brenner gegenüberliegenden Stirnwand erstreckt und durch diese hinausgeführt ist, sondern ein teleskopförmig ausgebildetes, zweiteiliges, die Brennerflamme umgebendes Einsatzrohr, welches als Flammschutzrohr zu bezeichnen und dazu vorgesehen ist, die Brennerflamme wahlweise abzudecken, wodurch einmal die Flamme in einem Teilbereich der Trockentrommel unmittelbar auf das zu erhitzende Gesteinsmaterial einwirken kann, andererseits aber durch das Aufschieben des beweglichen Teilstückes die Brennerflamme abgeschirmt wird und damit nur eine indirekte Beheizung des Gesteinsmaterials erfolgen kann.

Mit dieser bekannten Trommelvorrichtung ist es nicht möglich, die Abgastemperatur der gesamten Trommelvorrichtung zu steuern, vielmehr ist diese Trockentrommel nur dafür vorgesehen, einerseits sowohl Gesteinsmaterial trocknen zu können, welches eine unmittelbare Berührung mit der Flamme verträgt, als auch solches, welches vor einer unmittelbaren Berührung mit dem Feuerstrahl geschützt werden muß, es geht dort also um die Steuerung der Hitzeeinwirkung auf das zu trocknende und unterschiedlich hitzeempfindliche Material.

Im Gegensatz zu der aus der DE-OS 29 14 286 bekannten Trommelvorrichtung geht nun die Erfindung von einer im Gegenstrom arbeitenden Trommelvorrichtung aus, bei welcher das zu erwärmende Material im Gegenstrom zu den Heizgasen durch die Trommel hindurch gefördert wird. Hierbei wird zunächst das Material an dem dem Brenner der Trommelvorrichtung gegenüberliegenden Ende in den Innenraum eingebracht und von auf der Innenwandung der Trommelvorrichtung angeordneten und als Rieselschaufeln ausgebildeten Einbauten zum Austausch der Wärme mit den Heizgasen über den Querschnitt der Trommelvorrichtung abgeworfen bzw. verteilt und in Richtung des Brenners gefördert. Im Bereich der stärksten Flammenstrahlung ist im Gegensatz zur DE-PS 528 655 kein die Brennerflamme abdeckendes Flammschutzrohr vorgesehen, dies ist auch nicht erforderlich, denn das Material wird vielmehr von Einbauten gefördert, welche so ausgebildet sind, daß sie einerseits den Ausbrand der Flamme möglichst wenig hindern und andererseits das Material aus dem unmittelbaren Ausbrandbereich der Flamme heraushalten und an den Trommelwandungen entlang fördern.

Solche bekannten Trommelvorrichtungen sind mit einem an dem dem Brenner gegenüberliegenden Ende vorgesehenen Absauggehäuse ausgerüstet. Die Abgastemperatur in diesem Absauggehäuse wird beeinflußt durch einerseits die Materialmenge in der Trommelvorrichtung und andererseits durch die Intensität des Materialschleiers, hervorgerufen durch die Einbauten. Je nach Durchsatzleistung und Materialqualität kann die Temperatur von 50°C bis weit über 400°C schwanken. Im Regelfall ist es durch Anpassung der Trommeleinbauten möglich, den Schwankungsbereich auf eine Abgastemperatur von zirka 90°C +/- 30° einzustellen.

Die Abgase einer solchen Trommelvorrichtung werden in nachgeschalteten Filterentstaubungen gereinigt, wobei regelmäßig zwischen der Trommelvorrichtung einerseits und dem nachgeschalteten Filter andererseits ein Vorabscheider zur Trennung der Sandanteile vom Fülleranteil vorgesehen ist, wobei die Trenngrenze im Idealfalle bei 0,09 mm Korngröße liegt.

Die in den Filterentstaubungen vorgesehenen Filter sind äußerst empfindlich gegen Taupunktunterschreitungen und Übertemperaturen. Taupunktunterschreitungen können auch bei Temperaturen bis 100°C im Abgas eintreten. Die heutzutage eingesetzten Filtertücher sind kostengünstig, bis 140°C temperaturbeständig und handelsüblich. Gegen höhere Temperaturen beständige Filtertücher sind wesentlich teurer und darüber hinaus auch sehr empfindlich gegen Taupunktunterschreitungen. Seit langem bemühen sich die Fachkreise, die Abgastemperatur bei zirka 90°C konstant einzustellen, wegen der vorerwähnten Schwankungen in der Durchsatzleistung und in der Materialqualität bzw. -beschaffenheit gelingt dies aber im Regelfalle nicht. Zur Beeinflussung der Abgastemperatur wurden deshalb beispielsweise bereits in das Innere der Trommelvorrichtung einstehende Beschickungsbänder vorgeschlagen, die das aufzubereitende Material unterschiedlich weit in die Trommel einwerfen. Durch die verminderte Länge der Wärmeaustauschzone sollte dabei eine Regelung der Abgastemperatur erreicht werden. Die Erfolge durch eine Änderung im Materialstrom sind jedoch bisher unbefriedigend.

Solche im Gegenstrom arbeitenden Trommelvorrichtungen, von welcher die Erfindung ausgeht, finden aber auch bei Asphaltaufbereitungsanlagen Verwendung, die mit zwei parallel arbeitenden Trommelvorrichtungen arbeiten, bei welchen die zweite Trommelvorrichtung eine im Gleichstrom arbeitende Trommel ist. In dieser Trommel wird entweder aufgebrochenes Altasphaltmaterial, auch Asphaltgranulat genannt, schonend aufbereitet, welches dann in einer nachgeschalteten dritten, beispielsweise als Zwangsmischer ausgebildeten Mischvorrichtung mit dem in der ersten Trommelvorrichtung erwärmten Neu-Material vermischt und zu dem endgültigen Asphaltmischgut aufbereitet wird oder das aus der ersten Trommelvorrichtung übergeleitete erwärmte Neu-Material mit Frischbitumen zum Asphaltmischgut aufbereitet.

Aufgabe der vorliegenden Erfindung ist es nun, eine Vorrichtung zur Regelung der Abgastemperatur einer im Gegenstrom arbeitenden Trommelvorrichtung zu schaffen, welche nicht den Materialdurchfluß, sondern die Abgasentnahme beeinflußt und dadurch gestattet, die Abgastemperatur in den nachgeschalteten Filtern, insbesondere aber bei einer mit zwei parallel arbeitenden Trommelvorrichtungen ausgestatteten Aufbereitungsanlage die Temperatur des Asphaltgranulats in der nachgeschalteten Gleichstromtrommel gezielt zu kontrollieren bzw. zu steuern, wobei dann die Anordnung eines Vorabscheiders zur Trennung der Sandanteile vom Fülleranteil entfallen kann.

Diese Aufgabe wird bei einer Vorrichtung nach dem Oberbegriff durch die im kennzeichnenden Teil des Hauptanspruches augegebenen Merkmale gelöst.

Diese erfindungsgemäße Ausgestaltung und Anordnung der zweiten Abgasabsaugleitung gewährleistet, daß die Temperaturverhältnisse innerhalb des Trommelinnenraumes einerseits und in dem Abgasabzug und damit den nachgeschalteten Vorrichtungen (Filter oder Trommeln) andererseits individuell geregelt werden können, ohne daß der Materialfluß durch Öffnungen im Mittelbereich der Innenwandung der Trommelvorrichtung beeinträchtigt wird. Wesentlich ist aber auch, daß diese zweite Abgasabsaugleitung die Gase aus dem Kernbereich der Trommelvorrichtung entnimmt, denn dort sind sie wesentlich heißer als im Wandungsbereich der Trommelvorrichtung, in welchem sich auch das Gesteinsmaterial befindet.

Vorteilhaft ist die zweite Abgasabsaugleitung in ihrer Länge bzw. der Abstand ihrer Einlaßöffnung von dem Brenner veränderbar.
Mit dieser Ausbildung der zweiten Abgasabsaugleitung ist es möglich, unabhängig von der eingestellten Brennerleistung die Temperatureinwirkung der Brennerflamme auf das Gesteinsmaterial in diesem Bereich in Abhängigkeit der Empfindlichkeit des zu erwärmenden Materials und gleichzeitig die Temperatur des zu entnehmenden und den nachgeschalteten Vorrichtungen zuzuführenden Gases zu steuern, es werden also in Verbindung mit der freien Regelung der Brennerflamme zwei Regelungsmöglichkeiten für die Temperatur in den nachgeschalteten Vorrichtungen geschaffen, die unabhängig voneinander sind.

Vorteilhaft münden erste und zweite Abgasabsaugleitung gemeinsam in eine zweite Trommelvorrichtung ein, wobei diese zweite Trommelvorrichtung als eine im Gleichstrom arbeitende Trommel ausgebildet ist.
Diese Ausbildung gewährleistet, daß zum einen die temperaturmäßig einstellbaren Abgase aus der ersten Trommelvorrichtung in der nachgeschalteten weiteren Trommelvorrichtung energiesparend verwertet werden können und zum anderen, daß die weitere Trommelvorrichtung als Vorabscheider für den Sandanteil im Füllermaterial arbeitet und dieser Anteil am Ende dieser Trommel abgeschieden und separat dem Mischprozeß wieder zugeführt werden kann. Dadurch ersetzt diese Trommel den üblicherweise vor einem Filter eingebauten Vorabscheider.

Ein Ausführungsbeispiel der Erfindung wird nachfolgend anhand der einzigen Zeichnung beschrieben.

Die Vorrichtung zur Regelung der Abgastemperatur ist in einer für die Aufbereitung von Mischgut bei der Aspaltherstellung vorgesehenen Trommelvorrichtung 1 angeordnet, welche als im Gegenstrom arbeitende Trommel 2 ausgebildet ist. Das für die Asphaltherstellung benötigte Material, beispielsweise Neumaterial ohne Anteile von Bitumen etc., wird über in der Trommel 2 vorgesehene Einlaßöffnungen 3 in den Innenraum 4 der Trommel 2 eingebracht und infolge der Drehung der Trommel 2 von an der Innenwandung 5 der Trommel 2 angeordneten schaufelförmigen Einbauten 6 in Richtung auf die am Trommelende in Nähe des dort angeordneten Brenners 7 vorgesehenen Auslaßöffnungen 8 hingefördert, wobei die schaufelförmigen Einbauten 6, je nach ihrer Ausgestaltung, das aufzubereitende Material entweder über den gesamten Querschnitt des Innenraumes 4 der Trommel 2 oder über einen Teilbereich desselben verteilen.

In der der den Brenner 7 enthaltenden Stirnwand 9 gegenüberliegenden Stirnwand 10 ist ein Abgasauslaß 11 vorgesehen, an welchen sich eine erst Abgasabsaugleitung 12 anschließt und welche über Drosselklappen 13 mit einem Abgasabzug 14 verbunden ist, welcher die Abgase beispielsweise über einen Absaugventilator 15 an nicht dargestellte Filteranlagen und/oder eine nachgeschaltete weitere Trommelvorrichtung weiterleitet.

Konzentrisch im Innenraum 4 der Trommel 2 ist eine zweite Abgasabsaugleitung 16 mittels entsprechender Haltevorrichtungen 17 befestigt, deren Einlaßöffnung 18 in einem Abstand A von dem Austritt der Brennerflamme 19 aus dem Brenner 7 angeordnet ist. Diese zweite Abgasabsaugleitung 16 ist ebenfalls konzentrisch durch den in der Stirnwand 10 angeordneten Abgasauslaß 11 hindurchgeführt und endet in der Nähe der Drosselklappen 13 der ersten Abgasabsaugleitung 12 über eine weitere Drosselklappe 20 in den Abgasabzug 14.

Hierbei können die Drosselklappen 13 bzw. 20 in Abhängigkeit voneinander verstellbar sein, weiters kann vorgesehen werden, daß der Abstand A zwischen Austritt der Brennerflamme 19 aus dem Brenner 7 einerseits und der Einlaßöffnung 18 der zweiten Abgasabsaugleitung 16 variabel ist, wobei entweder der Brenner 7 in axialer Längsrichtung in der Stirnwand 9 der Trommel 2 verschieblich ausgebildet ist oder die zweite Abgasabsaugleitung 16 in ihrer in den Innenraum 4 der Trommel 2 hineinragenden Länge variierbar ist, beispielsweise nach Art eines Teleskopes.

Eine vorteilhafte Positionierung der Einlaßöffnung 18 der zweiten Abgasabsaugleitung 16 liegt am Ende der Ausbrandzone der Brennerflamme 19, ausgehend von einer vorteilhaften Einstellung des Brenners 7 bzw. der Brennerflamme 19. An dieser Stelle sind die Flammengase noch besonders heiß, d.h. mit einer Temperatur von ca. 600 - 1.000°C. Durch die Absaugung dieser heißen Gase durch die zweite Abgasabsaugleitung 16 wird ermöglicht, sowohl im Bereich des Innenraumes 4 der Trommel 2, wo die zweite Abgasabsaugleitung 16 angeordnet ist, als auch im Abgasabzug 14 eine Temperatur zu erreichen, welche jeweils als nach Bedarf regelbare Mischtemperatur bezeichnet werden kann. Bei Normalbetrieb bleiben die Drosselklappen 13 der ersten Abgasabsaugleitung 12 voll geöffnet. Die zweite (innere) Abgasabsaugleitung 16 wird über ihre Drosselklappe 20 nur teilweise geöffnet. Die gewünschte Trommelabgastemperatur kann durch die schaufelförmigen Einbauten 6 für eine bestimmte Betriebssituation gezielt eingestellt werden. Bei einem Material, welches feinkörniger ist, würde sich nun, ausgehend von gleichen Durchsatzleistungen, die Abgastemperatur reduzieren. Da dies nur den Betriebsablauf stören würde, kann zum Ausgleich die Absaugleistung durch die zweite Abgasabsaugleitung 16 erhöht werden. Alternativ dazu kann bei sehr grobem Gestein die Temperatur im Abgas ansteigen. Bei gleicher Durchsatzleistung würde dann zur Reduzierung der Trommelabgastemperatur die durch die zweite Abgasabsaugleitung 16 abgesaugte Luftmenge reduziert. Hierdurch würde die maximal mögliche Wärmeaustauschleistung bei vollständig geschlossener Klappe erreicht werden. Durch diese Reserve in der Wärmeaustauschkapazität der Vorrichtung kann in Verbindung mit der regelbaren Luftmenge die Abgastemperatur konstant gehalten werden, was insbesondere für evtl. nachgeschaltete Filter von Bedeutung ist.

Nach der eingangs geschilderten zweiten Aufgabenstellung kann durch diese Vorrichtung auch die Temperatur des für die in einer nachgeschalteten und parallel arbeitenden Trommelvorrichtung erfolgende Aufbereitung des Materials, z.B. Asphaltgranulat, notwendigen Gases gesteuert werden.

Ein wesentlicher Vorteil der vorbeschriebenen Vorrichtung liegt darin, daß keine Abgas-Austrittsöffnungen in der Innenwandung 5 im Mittelbereich der Trommel 2 anzuordnen sind, sie beeinflussen lediglich den Materialfluß des aufzubereitenden Materials nachteilig, d.h. an diesen Stellen kann sich das Material stauen, anbacken etc. Diese Nachteile werden durch die vorbeschriebene Anordnung einer konzentrisch angeordneten zweiten Abgasabsaugleitung 16 im Innenraum 4 der Trommel vermieden.

## Patentansprüche

1. Vorrichtung zur Regelung der Abgastemperatur einer für die Aufbereitung von Mischgut bei der Asphaltherstellung vorgesehenen Trommelvorrichtung mit einer, an ihrer dem Brenner gegenüberliegenden Stirnwand einmündenden ersten Abgasabsaugleitung und einer, einen Teil der Heizgase bereits in einem Abstand von dem Brenner aus dem Trommelinnenraum abziehenden zweiten Abgasabsaugleitung, wobei der Abstand kleiner als die Länge der Trommelvorrichtung ist, **dadurch gekennzeichnet,** daß die Trommelvorrichtung eine im Gegenstrom arbeitende Trommel (2) ist, daß die zweite Abgasabsaugleitung (16) rohrförmig durch die dem Brenner (7) gegenüberliegende Stirnwand (10) hindurchgeführt, konzentrisch innerhalb des Trommelinnenraumes (4) angeordnet und mit ihrer Einlaßöffnung (18) der Brennerflamme (19) in einem Abstand (A) zugewandt ist.

2. Vorrichtung nach Anspruch 1, **dadurch gekennzeichnet,** daß die zweite Abgasabsaugleitung (16) in ihrer Länge bzw. der Abstand (A) ihrer Einlaßöffnung (18) von dem Brenner (7) veränderbar ist.

3. Vorrichtung nach Anspruch 1, **dadurch gekennzeichnet,** daß der Abgasabzug (14) in eine zweite Trommelvorrichtung einmündet.

4. Vorrichtung nach Anspruch 3, **dadurch gekennzeichnet,** daß die zweite Trommelvorrichtung als eine im Gleichstrom arbeitende Trommel ausgebildet ist.

5. Vorrichtung nach Anspruch 1, **dadurch gekennzeichnet,** daß erste und zweite Abgasabsaugleitungen (12 bzw. 16) nach ihrem Austritt aus der dem Brenner (7) gegenüberliegenden Stirnwand (10) der Trommel (2) zusammengeführt sind.

6. Vorrichtung nach Anspruch 5, **dadurch gekennzeichnet,** daß die erste und zweite Abgasabsaugleitungen (12 bzw. 16) im Bereich ihrer Zusammenführung jeweils mit Drosselklappen (13 bzw. 20) ausgerüstet sind.

## Claims

1. A device for controlling the exhaust gas temperature of a drum which is provided for preparing a mixture used in bitumen-coated products and has a first exhaust extraction line opening at its end wall opposite the burner and a second exhaust extraction line which already removes some of the heating gases from the interior of the drum at a distance from the burner, the distance being smaller than the length of the drum, characterised in that the drum is a drum (2) which operates on the countercurrent principle, in that the second exhaust extraction line (16) passes in the form of a tube through the end wall (10) opposite the burner (7), is arranged concentrically within the interior (4) of the drum and faces the burner flame (19) with its inlet opening (18) at a distance (A).

2. A device according to claim 1, characterised in that the length of the second exhaust extraction line (16) or the distance (A) of its inlet opening (18) from the burner (7) is variable.

3. A device according to claim 1, characterised in that the exhaust outlet (14) opens into a second drum.

4. A device according to claim 3, characterised in that the second drum is designed as a drum which operates on the co-current principle.

5. A device according to claim 1, characterised in that, after emerging from the end wall (10) of the drum (2) opposite the burner (7), the first and second exhaust extraction lines (12 and 16 respectively) are combined.

6. A device according to claim 5, characterised in that the first and second exhaust extraction lines (12 and 16 respectively) are each equipped in the region of their combination with throttle valves (13 and 20 respectively).

## Revendications

1. Dispositif pour régler la température des gaz de sortie dans un tambour destiné à la préparation d'un mélange lors de la fabrication de produits enrobés bitumineux, comprenant une première conduite d'aspiration des gaz de sortie débouchant sur la paroi frontale faisant face au brûleur, et une deuxième conduite d'aspiration des gaz de sortie aspirant une partie des gaz chauds de la chambre intérieure du tambour à une certaine distance du brûleur, cette distance étant inférieure à la longueur du dispositif à tambour, caractérisé en ce que le dispositif à tambour est un tambour (2) fonctionnant à contre-courant, que la deuxième conduite d'aspiration des gaz de sortie (16) passe, sous la forme d'un tube, à travers la paroi frontale (10) faisant face au brûleur (7), est disposée concentriquement à l'intérieur de la chambre interne du tambour (4) et est orientée par son orifice d'admission (18) vers la flamme du brûleur (19) à une distance (A).

2. Dispositif selon la revendication 1, caractérisé en ce que la deuxième conduite d'aspiration des gaz de sortie (16) est variable dans sa longueur, à savoir la distance (A) entre son ouverture d'admission (18) et le brûleur (7).

3. Dispositif selon la revendication 1, caractérisé en ce que l'aspiration des gaz de sortie 14 débouche dans un deuxième dispositif à tambour.

4. Dispositif selon la revendication 3, caractérisé en ce que le deuxième dispositif à tambour est réalisé sous la forme d'un tambour à écoulement direct.

5. Dispositif selon la revendication 1, caractérisé en ce que la première et la deuxième conduites d'aspiration des gaz d'échapement (12 et 16) sont rassemblées après leur sortie de la face frontale du tambour (2) opposée au brûleur (7).

6. Dispositif selon la revendication 5, caractérisé en ce que la première et la deuxième conduites d'aspiration des gaz (12 et 16) sont équipées chacune, dans la zone de leur jonction, de clapets à étranglement (13, 20).
